# EUROPÄISCHE PATENTSCHRIFT

(11) **EP 0 824 084 B1**
(45) Veröffentlichungstag und Bekanntmachung des Hinweises auf die Patenterteilung: **10.07.2002**
(21) Anmeldenummer: 97810527.8
(22) Anmeldetag: 24.07.1997
(51) Int. Cl.: B65H 5/14

(54) **Vorrichtung für die Beschickung einer Verarbeitungsstrecke für Druckbogen**
Device for charging a processing line for printed sheets
Dispositif pour charger une ligne de transformation pour des feuilles imprimées

(30) Priorität: 30.07.1996 CH 188996
(43) Veröffentlichungstag der Anmeldung: 18.02.1998
(73) Patentinhaber: GRAPHA-HOLDING AG, 6052 Hergiswil (CH)
(72) Erfinder: Wepfer, Werner, 8500 Frauenfeld (CH)

(56) Entgegenhaltungen:
- CH-A- 641 112
- DE-A- 3 935 372
- US-A- 4 290 595

## Beschreibung

Die Erfindung betrifft eine Vorrichtung für die Beschickung einer Verarbeitungsstrecke mit Druckbogen, Umschlägen oder dgl. Druckprodukten, bestehend aus einem die Druckbogen von einem in einem benachbarten Druckbogenmagazin lagernden Stapel einzeln abziehenden Förderrotor, der auf einer etwa kreisförmigen Umlaufbahn, an die der mittels Trennvorrichtung zuvor teilweise von dem Stapel abgehobene Druckbogen mit dem erfassten Rand verlegbar ist, wenigstens eine in Offen- oder Schliessstellung steuerbare, den Druckbogen von der Trennvorrichtung übernehmende mehrteilige Greiferanordnung aufweist.

Eine Vorrichtung dieser Art -auch Anleger bezeichnet-, ist in der CH - A - 641 112 beschrieben und zeichnerisch dargestellt. Bei dieser bekannten Anordnungsweise werden die einzelnen Druckbogen vor dem Erfassen durch den/die umlaufenden Greifer von der durch Sauger ausgebildeten Trennvorrichtung um deren Schwenkachse von der Stapelunterseite teilweise abgehoben und aus dieser Lage von der vorbeiziehenden Greiferanordnung des Förderrotors erfasst, wobei ein nachlaufender Greiferarm der Greiferanordnung den abgehobenen Druckbogen stützend unterläuft und der vorauslaufende Greiferarm aus der geöffneten Stellung der Greiferanordnung auf den nachlaufenden Greiferarm in die Schliessstellung zurückschnappt.

Bei diesem Vorgang wird der nachlaufende Greiferarm über den Umfang des Förderrotors hinausgestellt und der vorauslaufende Greiferarm an den Umfang des Förderrotors zurückversetzt, da damit keine Kollision mit dem vom Stapel abgehobenen Druckbogen entstehen kann. Der von der Greiferanordnung erfasste Druckbogen wird nun auf der den Druckbogen knickenden Schwenkwelle der Trennvorrichtung unter Krafteinwirkung unter dem Stapel hervorgezogen. Durch die entstehende Reibung können die Druckbogen insbesondere an der der Schwenkwelle zugewandten Oberfläche beschädigt werden.
Ueberdies entstehen durch die Greiferanordnung an den Druckbogen aufgrund der Relativbewegungen letzterer zur Greiferanordnung zurückbleibende Einspannmarken.

Eine gattungsgleiche Vorrichtung für das Anlegen von Druckbogen ist in der DE - A - 39 35 372 offenbart, wobei die an der Unterseite eines Stapels durch umlaufende Greifer abgezogenen Druckbogen auf der gegenüberliegenden Seite der Abzugstrommel auf einem Auffangtisch abgelegt werden. Beim Ausziehen des Druckbogens an der Stapelunterseite erfährt der Druckbogen auf der ganzen Auszugslänge durch die Magazinbodenendkante eine durch Knicken entstehende Verformung, die sich auch schädlich auf die bedruckte Oberfläche auswirken kann.

Eine weitere Vorrichtung zum Erfassen eines planen Bogens für die Beschickung einer Druckmaschine vermittelt die US - A - 4'290'595, bei der die Bogen tangential an die Umlaufbahn der Greifer einer Vorgreifertrommel geführt werden.

Aufgabe der vorliegenden Erfindung ist es somit, eine Anordnungsweise der eingangs beschriebenen Vorrichtung zu schaffen, mit der die aufgeführten Nachteile behoben werden können.

Erfindungsgemäss wird dies dadurch erreicht, dass die Greiferanordnung zum Abziehen eines Druckbogens lagegesteuert ist, derart, dass im Uebergabebereich ein durch die Trennvorrichtung von dem Stapel abgehobene Druckbogen bei offener Greiferanordnung zwischen einem ersten Greiferarm und einem nachfolgenden zweiten Greiferarm positioniert ist, so dass die von den sich in einer gegenüber der Drehachse des Förderrotors äussersten Lage befindenden Greifarmen erfassten Druckbogen beim Abziehen aus dem Druckbogenmagazin eine etwa parallel zum Magazinboden ausgerichtete Ebene aufweisen.
Eine solche Ausgestaltungsform gestattet ein sorgfältiges bzw. schonendes Abziehen bzw. Herausziehen der einzelnen Druckbogen zwischen Magazinboden und Druckbogenstapel.
Dabei erweist sich als Idealfall eines gefalzten Druckproduktes, wenn der dem (letzten) Falz zugeordnete Rand von der Greiferanordnung erfasst wird, schliesst jedoch nicht aus, dass das Druckprodukt auch kopf- oder fusseitig erfassbar ist.

Dieses Anlegerkonzept lässt sich beim Vereinzeln von Druckbogen, u.a. beispielsweise sowohl bei einer sog. Zusammentrageinrichtung für das Herstellen von Büchern durch Klebebinden oder Fadenheften als auch beim rittlingweisen Sammeln von Druckbogen anwenden.

Selbstverständlich lassen sich mit der erfindungsgemässen Vorrichtung gefaltete oder ungefaltete Druckbogen verarbeiten.

Es erweist sich als besonders vorteilhaft, wenn der in der geschlossenen Greiferanordnung eingespannte Druckbogen etwa die Geschwindigkeit letzterer erfährt und dabei von der Trennvorrichtung befreit ist, sodass während dem Erfassen keine unterschiedlichen Bewegungskomponenten entstehen können.

Als zweckmässig erweist sich zum Abheben des Druckbogens vom Stapel eine Trennvorrichtung, die eine um eine zur Drehachse des Förderrotors parallele Achse schwenkbare Saugvorrichtung aufweist, welche an eine Vakuumquelle anschliessbar ist.

Die Schwenkachse der Saugvorrichtung befindet sich vorzugsweise etwa in einer durch den in Stapelbildungsrichtung betrachtet hinteren Druckbogen gebildeten Ebene, um im Uebergabebereich eines Druckbogens unter den bewegten Teilen günstige geometrische Verhältnisse schaffen zu können.

Um die Druckbogen im Uebergabereich in der Greiferanordnung weitgend reibungsfrei erfassen zu können, ist es günstig, wenn die Schliessposition der Greiferanordnung in Drehrichtung des Förderrotors betrachtet im Bereich einer durch die Verbindung der Schwenkachse der Saugvorrichtung und der Drehachse des Förderrotors gebildeten Ebene vorgesehen ist.

Dadurch, dass sie Verbindungsebene zwischen Schwenkachse der Trennvorrichtung und Drehachse des Förderrotors und/oder die Schliessposition der Greiferanordnung verstellbar ausgebildet sein kann, lassen sich die geometrischen Verhältnisse im Uebergabebereich ändern bzw. optimieren.

Es ist vorteilhaft, wenn der Uebergabebereich durch die Lage des von dem Stapel abgehobenen, zwischen den Greiferarmen der offenen Greiferanordnung positionierten Druckbogens und der Schliessposition der Greiferanordnung auf deren Umlaufbahn gebildet ist, um genaue Einstellungen vornehmen zu können.

Im Sinne einer optimalen Funktionsweise zur Uebergabe eines Druckbogens an die Greiferanordnung sind die Verbindungsebene zwischen Schwenkachse der Saugvorrichtung und der Drehachse des Förderrotors und/oder die Schliessposition der Greiferanordnung resp. der Uebergabebereich vorteilhaft veränderbar ausgebildet.

Der Uebergabebereich wird zweckmässig durch die Lage des von dem Stapel abgehobenen, zwischen den Greiferarmen der offenen Greiferanordnung positionierten Druckbogens und der Lage der Greiferanordnung auf deren Umlaufbahn gebildet.

Im Zusammenhang mit der Ausgestaltung günstiger geometrischer Verhältnisse im Uebergabebereich ist es sinnvoll, wenn die Endlage des ausgelenkten Druckbogens etwa im Bereich der durch die Verbindung zwischen Schwenkachse der Trennvorrichtung und der Drehachse des Förderrotors gebildeten Ebene vorgesehen ist, sodass eine auf die Druckbogen senkrecht wirkende Klemmkraft entsteht.

Bei einer erfindungsgemässen Vorrichtung, mit einem zur Auflage eines Druckbogens am Umfang wenigstens teilweise trommelförmig ausgebildeten Förderrotor ist es vorteilhaft, wenn der erste Greiferarm der den Druckbogen im Förderbereich des Förderrotors auf der trommelförmigen Auflage haltenden Greiferanordnung in der anschliessenden geöffneten Stellung letzterer, in der der erste Greiferarm die trommelförmige Auflage überragt, vor Erreichen des Uebergabebereichs, den von dem Stapel abgehobenen Druckbogen unterlaufend zur Drehachse des Förderrotors hin verlagert und in dem anschliessenden Uebergabebereich radial nach aussen in die mit dem zweiten Greiferarm gebildete Schliessposition der Greiferanordnung versetzt ist, damit eine zuverlässige Uebernahme durch die Greiferanordnung gewährleistet ist.

Besonders vorteilhaft erweist sich die erfindungsgemässe Vorrichtung, wenn die durch den in Stapelbildungsrichtung hinteren Druckbogen resp. durch den Magazinboden gebildete Stapelbegrenzungsebene etwa tangential zur trommelförmigen Auflage des Förderrotors ausgerichtet ist, sodass das Mass der Auslenkung eines Druckbogens durch die Trennvorrichtung minimal gehalten werden kann.

Anschliessend wird die Erfindung unter Bezugnahme auf die Zeichnung, auf die bezüglich aller in der Beschreibung nicht näher erwähnten Einzelheiten ausdrücklich verwiesen wird, anhand eines Ausführungsbeipiels erläutert. In der Zeichnung zeigen:
- Fig. 1: eine schematische Seitenansicht einer Ausführung der erfindungsgemässen Vorrichtung,
- Fig. 2: eine schematische Seitenansicht der Ausführung nach Fig. 1 in fortgeschrittener Arbeitsstellung,
- Fig. 3: eine schematische Seitenansicht der Ausführung nach den Fig. 1 und 2 in einer weiter fortgeschrittenen Arbeitsstellung,
- Fig. 4: eine schematische Seitenansicht der Ausführung nach den Fig. 1 bis 3 in einer fortgeschrittenen Arbeitsstellung,
- Fig. 5: eine schematische Seitenansicht der Ausführung in einer gegenüber den Fig. 1 bis 4 fortgeschrittenen Arbeitsstellung und
- Fig. 6: einen Schnitt durch die Ausführung nach der Linie VI - VI in Fig. 3.

In den Fig. 1 bis 5 ist eine Vorrichtung 1 für die Beschickung einer Verarbeitungsstrecke mit gefalzten oder ungefalzten Druckbogen 2 -auch Druckbogenanleger bezeichnet- dargestellt. Diese besteht aus einem angetriebenen Förderrotor 3 mit einer oder mehreren am Umfang angeordneten Greiferanordnungen 4, die sich über wenigstens annähernd die Breite des eine Drehachse 8 aufweisenden Förderrotors 3 erstrecken, wobei eine Greiferanordnung üblicherweise aus zwei auf die Breite des Förderrotors 3 verteilte Greifvorrichtungen 5 besteht, die einen ersten Greiferarm 6 und einen in Drehrichtung D des Förderrotors 3 nachlaufenden zweiten Greiferarm 7 aufweisen. Beide Greiferarme 6, 7 sind an einer Welle 9, um deren Achse 10 schwenkbar angeordnet und durch Steuermittel (nicht ersichtlich) in eine Offen- oder Schliesstellung steuerbar.
Etwa oberhalb des Förderrotors 3 befindet sich ein Magazin 11, in welchem aneinandergereiht bzw. stapelförmig angeordnet Druckbogen 2 gelagert sind, die auf einem Magazinboden 12 und gegenüberliegend gesteuerten Rückhalteklinken 13 an- resp. aufliegen. Gemäss Fig. 1 stehen die Druckbogen 2 mit ihrem Falz auf der Seitenwand 14 des Magazins 11.
Unterhalb des Magazinbodens 12 ist eine mit den Rückhalteklinken 13 im Takt der Fördertrommel 3 zusammenwirkende Trennvorrichtung 15 angeordnet, die den ihr zugewandten untersten Druckbogen 2 bei zurückgezogenen Rückhalteklinken 13 vom Stapel der Druckbogen 2 teilweise abhebt.
Dies erfolgt in der dargestellen Vorrichtung 1 durch eine schwenkbare Saugvorrichtung 16, die an eine nicht gezeichnete Vakuumquelle angeschlossen ist.
Die Ausbildung und die Funktionsweise der eben aufgeführten wichtigen Elemente der Vorrichtung 1 werden anschliessend anhand der Fig. 1 bis 6, die Arbeitsschritte beim Vereinzeln von Druckbogen mittels Anleger zeigen, näher erklärt.
In Fig. 1 befindet sich eine Greifvorrichtung 4 in geöffnetem Zustand auf dem Weg zum Uebergabebereich der Druckbogen 2 an den Förderrotor 3. Die freien Enden der in die Offenstellung versetzten Greiferarme 6, 7 der Greifvorrichtung 4 verlaufen über Bahnen 16, 17, die von einer kreisförmigen Rotationsbewegung abweichen, von dem Zeitpunkt, da sie geöffnet werden bis zur Entnahme des erfassten Druckbogens 2 aus dem Magazin 11. Weiter zeigt Fig. 1 die Situation, in der die Rückhalteklinke 13 durch eine Schwenkbewegung vom ersten Druckbogen 2 entfernt und die Saugvorrichtungen 18 im Begriff sind, einen oder mehrere Saugköpfe 19 im Kantenbereich des Druckbogens 2 auf diesen aufzusetzten.
Die Schwenkachse 23 der Saugvorrichtungen 18 liegt etwa an der Stelle, wo der Magazinboden 12 unterhalb des abzuziehenden Druckbogens 2 endet und sie erstreckt sich quer zur Förderrichtung der abzuziehenden Druckbogen 2. An einer in der Schwenkachse 23 liegenden schwenkbaren Welle 24 ist die Saugvorrichtung 18 befestigt, deren Saugköpfe 19 jeweils mittels Schlauch 21 (strichpunktierte Linie) an eine parallel zur Schwenkachse 23 verlaufende Vakuumleitung 20 angeschlossen sind. Die Saugköpfe 19 wiederum sind durch jeweils einen Schwenkarm 22 mit der Welle 24 verbunden.
Der Magazinboden 12 endet etwa im Bereich der Schwenkachse 23 durch eine die Druckbogen 2 schonende, abgekröpfte Kante, um die bei der Entnahme ein von der Trennvorrichtung 15 erfasster Druckbogen 2 gezogen wird. Der im Bereich der Schwenkachse 23 endende Magazinboden 12 bildet einen breiten Zugang für die Saugvorrichtungen 18 zu den abzuziehenden Druckbogen 2 im Magazin 11.

Fig. 2 zeigt die gleiche Vorrichtung 1 unmittelbar vor dem Erfassen des Druckbogens 2 durch die Greifvorrichtung 5, wobei das freie Ende des noch im Magazin 11 gehaltenen abzuziehenden Druckbogens 2 schon vor dem vorauslaufenden ersten Greiferarm 6 der Greifvorrichtung 5 im Bereich der Uebergabe eine Position erreicht hat, um ungestört zwischen den Greiferarmen 6, 7 zu liegen, die auf dem Weg in den Uebergabebereich von der Drehachse 8 radial nach aussen versetzt sind. Die Fig. 1 und 2 veranschaulichen die Wege der freien Enden der Greiferarme 6, 7, wobei Greiferarm 6 erst im Uebergabebereich die Flugbahn des Förderrotors 3 nach aussen verlässt, um sich in die Schliesssposition zu begeben. Es wäre entgegen der Darstellung in Fig. 2 denkbar, die Greifvorrichtung 5 und deren Steuerung so auszubilden, dass der erste Geiferarm 6 die Flugbahn des Förderrotors 3 nur im Uebergabebereich verlässt.
Nachdem der Druckbogen 2 vom Stapel abgehoben ist, sind auch die Rückhalteklinken 13 wieder in die Betriebsstellung zurückgesprungen, in der sie den Stapel im Magazin 11 über der Zugangsöffnung der Trennvorrichtung 15 halten.

In Fig. 3 ist der vom Stapel teilweise abgehobene Druckbogen 2 in der Greifvorrichtung 5 zwischen den gegeneinander gepressten Klemmelementen 25, 26 der Greiferarme 6, 7 eingespannt, nachdem letztere sich gemeinsam mit dem von der Saugvorrichtung 18 erfassten Druckbogen 2 in die Schliessposition weiterbewegt haben und der Druckbogen 2 in dieser Position von der Saugvorrichtung 15 befreit wird. Auf dem gemeinsamen Weg zur Schliessposition taucht der Druckbogen 2 zunehmend tiefer in die Greifvorrichtung 5 ein, wobei an der Schliessposition die Greiferarme 6, 7 reibungsfrei auf dem Druckbogen 2 auftreffen. Die Greiferarme 6, 7 haben in der Schliessposition die äusserste Lage gegenüber der Drehachse 8 des Förderrotors 3 erreicht.
Von nun an bildet der in der Greifvorrichtung 5 eingespannte Druckbogenabschnitt bis zum Magazinbodenende hin eine weitgehend gestreckte Ebene, die sich bis zum Verlassen des Magazins 11 über den ganzen Druckbogen 2 ausdehnt. Dadurch kann der Druckbogen 2 schadlos unter dem Stapel hervorgezogen werden.
Ergänzend ist festzuhalten, dass die Schliessposition der Greiferanordnung 4 resp. Greifvorrichtungeen 5 in Drehrichtung D des Förderrotors 3 betrachtet etwa im Näherungsbereich hinter einer durch die Verbindung der Auslenkachse 27 des abzuziehenden Druckbogens 2 resp. der Schwenkachse 23 der Saugvorrichtung 18 und der Drehachse 8 des Förderrotos 3 gebildeten Ebene liegt.
Aufgrund der unterschiedlichen Druckbogenformate und -qualitäten kann die Geometrie zwischen den zusammenwirkenden Organen, Greifvorrichtung, Trennvorrichtung, Magazinboden und Magazin verändert werden, um eine optimale Uebergabe der Druckbogen 2 an den Förderrotor 3 gewährleisten zu können. Diese Verstell- und Einstellbarkeit ist für den Uebergabebereich vorgesehen, der durch die Lage des von dem Stapel abgehobenen, zwischen den Greiferarmen 6, 7 der offenen Greifvorrichtung 5 positionierten Druckbogen 2 und der Schliessposition der Greifvorrichtungen 5 einer Greiferanordnung bestimmt ist.

Fig. 4 vermittelt die Vorrichtung 1 in der Siuation eines teilweise unter dem Stapel hervorgezogenen Druckbogens 2, der bis zur vollständigen Entnahme vom Stapel gestreckt bleibt.

Nach etwa 180° seit der Uebergabe werden die Greifvorrichtungen 5 durch Ansteuerung der Greiferarme 6, 7 zum Entlassen der Druckbogen 2 geöffnet. Die Lage des Oeffnungsbereichs wird durch die Weiterverarbeitungsart der Druckbogen 2 bestimmt (siehe Fig. 5).
In der dargestellten Situation befindet sich die Greifvorrichtung 5 auf dem Weg zur erneuten Uebernahme eines Druckbogens 2 unterhalb des Stapels im Magazin 11, wobei die Saugvorrichtung 18 und die Rückhalteklinke 13 zum Abheben des untersten Druckbogens 2 schon aktiviert sind.
Fig. 6 zeigt beispielhaft die Anordnungsweise der Organe der Vorrichtung 1 quer zur Drehrichtung D des Förderrotors 3. Die Saugvorrichtungen 18 sind an einer Traverse 27 befestigt, die ihrerseits durch anschraubbare Laschen 28 mit der Steuerwelle 24 verbunden sind.

An den Laschen 28 ist auch die Vakuumleitung 20 befestigt. Die Verbindung der Laschen 28 zur Steuerwelle 24 erfolgt durch Verschrauben mit Flanschen 29, die mit der Steuerwelle 24 fest verbunden sind.
Fie Greiferanordnung 4 besteht gemäss Fig. 6 aus zwei Greifvorrichtungen 5, von denen wiederum aufgrund des geringen Abstandes die beiden an der Achse 10 schwenkbar lagernden zweiten Greiferarme 7 einstückig verbunden sind und mit einem Antriebshebel 30 einer Steuervorrichtung (nicht dargestellt) gekoppelt sind.
Die jeweils einem zweiten Greiferarm 7 zugeordneten ersten Greiferarme 6 sind, durch Keile 31 angedeutet, mit einer um die Achse 10 drehbaren Welle 9 verbunden, an der auch die zweiten Geiferarme 7 schwenkbar lagern. Die Betätigung der ersten Greiferarme 6 erfolgt durch die Welle 31 und eine weitere Steuervorrichtung (nicht gezeichnet) an der Seite des Förderrotors 3.
Selbstverständlich ist es nicht zwingend, die zweiten Greiferarme 7 einstückig auszubilden und die Saugvorrichtungen 18 könnten auch auf die Breite der Vorrichtung 1 bezogen verstellbar ausgebildet sein.

## Patentansprüche

1. Vorrichtung (1) für die Beschickung einer Verarbeitungsstrecke mit Druckbogen (2), Umschlägen oder dgl. Druckprodukten, bestehend aus einem die Druckbogen (2) von einem in einem benachbarten Druckbogenmagazin (11) lagernden Stapel einzeln vom Magazinboden abziehenden Förderrotor (3), der auf einer etwa kreisförmigen Umlaufbahn, an die der mittels Trennvorrichtung (15) zuvor teilweise von dem Stapel abgehobene Druckbogen (2) mit dem erfassten Rand verlegbar ist, wenigstens eine in Offen- oder Schliessstellung steuerbare, den Druckbogen (2) von der Trennvorrichtung (15) übernehmende mehrteilige Greiferanordnung (4) aufweist, **dadurch gekennzeichnet, dass** die Greiferanordnung (4) zum Abziehen eines Druckbogens lagegesteuert ist, derart, dass im Uebergabebereich ein durch die Trennvorrichtung (15) von dem Stapel abgehobene Druckbogen (2) bei offener Greiferanordnung (4) zwischen einem ersten Greiferarm (6) und einem nachfolgenden zweiten Greiferarm (7) positioniert ist, so dass die von den sich in einer gegenüber der Drehachse (8) des Förderrotors (3) äussersten Lage befindenden Greifarmen (6, 7) erfassten Druckbogen (2) beim Abziehen aus dem Druckbogenmagazin (11) eine etwa parallel zum Magazinboden ausgerichtete Ebene aufweisen.

2. Vorrichtung nach Anspruch 1, mit einer Trennvorrichtung (15), die wenigstens eine um eine zur Drehachse (8) des Förderrotors (3) parallele Achse (23) schwenkbare, an eine Vakuumquelle anschliessbare Saugvorrichtung (18) aufweist.

3. Vorrichtung nach Anspruch 2, **dadurch gekennzeichnet, dass** die Schwenkachse (23) der Saugvorrichtung (18) in der durch den in Stapelbildungsrichtung betrachtet hinteren Druckbogen (2) gebildeten Ebene angeordnet ist.

4. Vorrichtung nach einem der Ansprüche 1 bis 3, **dadurch gekennzeichnet, dass** die Schliessposition der Greiferanordnung (4) in Drehrichtung (D) des Förderrotors (3) betrachtet näherungsweise in einer durch die Verbindung der Schwenkachse (23) der Saugvorrichtung (18) und der Drehachse (8) des Förderrotors (3) gebildeten Ebene vorgesehen ist.

5. Vorrichtung nach Anspruch 4, **dadurch gekennzeichnet, dass** die Verbindungsebene und/oder die Schliessposition der Greiferanordnung (4) resp. der Uebergabebereich verstellbar ist.

6. Vorrichtung nach einem der Ansprüche 1 bis 6, **dadurch gekennzeichnet, dass** der Uebergabebereich durch die Lage des von dem Stapel abgehobenen, zwischen den Greiferarmen (6, 7) der offenen Greiferanordnung (4) positionierten Druckbogens (2) und der Schliessposition der Greiferanordnung (4) auf deren Umlaufbahn gebildet ist.

7. Vorrichtung nach einem der Ansprüche 1 bis 6, **dadurch gekennzeichnet, dass** die Endlage des ausgelenkten Druckbogens (2) etwa im Bereich der durch die Verbindung zwischen Schwenkachse (23) der Trennvorrichtung (15) und der Drehachse (8) des Förderrotors (3) gebildeten Ebene vorgesehen ist.

8. Vorrichtung nach einem der Ansprüche 1 bis 7, mit einem zur Auflage der Druckbogen (2) am Umfang wenigstens teilweise trommelförmig ausgebildeten Förderrotor (3), **dadurch gekennzeichnet, dass** der erste Greiferarm (6) der den Druckbogen (2) im Förderbereich des Förderrotors (3) auf der trommelförmigen Auflage haltenden Greiferanordnung (4), in der anschliessenden geöffneten Stellung letzterer, in der er die trommelförmige Auflage überragt, vor Erreichen des Uebergabebereichs, den von dem Stapel abgehobenen Druckbogen (2) unterlaufend zur Drehachse (8) des Förderrotors hin verlagert und in dem anschliessenden Uebergabebereich radial nach aussen in die mit dem zweiten Greiferarm (7) gebildete Schliessposition der Greiferanordnung (4) versetzt ist.

9. Vorrichtung nach einem der Ansprüche 1 bis 8, **dadurch gekennzeichnet, dass** die durch den in Stapelbildungsrichtung hinteren Druckbogen (2) gebildete Stapelbegrenzungsebene etwa tangential zur trommelförmigen Auflage des Förderrotors (3) verläuft.

## Claims

1. Device (1) for feeding printed sheets (2), envelopes or similar printed products to a processing line, consisting of a conveying rotor (3) taking the printed sheets (2) individually from the bottom of a stack stored in an adjacent printed sheet magazine (11) and provided along a substantially circular path to which the printed sheet (2) previously lifted partially from the stack by means of a separating device (15) can be transferred via the gripped edge with at least one multi-part gripper arrangement (4) which can be brought into an open or closed position and takes the printed sheet (2) from the separating device (15), **characterised in that** the position of the gripper arrangement (4) for taking off a printed sheet is controlled in such a manner that, in the transfer region, a printed sheet (2) lifted from the stack by the separating device (15) is positioned between a first gripper arm (6) and a subsequent second gripper arm (7) when the gripper arrangement (4) is open, so that the printed sheets (2) gripped by the gripper arms (6, 7) situated in an outermost position with respect to the axis of rotation (8) of the conveying rotor (3) have a plane aligned substantially parallel to the bottom of the magazine when they are taken from the printed sheet magazine (11).

2. Device according to claim 1, comprising a separating device (15) which has at least one suction device (18) which can pivot about an axis (23) parallel to the axis of rotation (8) of the conveying rotor (3) and can be connected to a vacuum source.

3. Device according to claim 2, **characterised in that** the pivot axis (23) of the suction device (18) is arranged in the plane formed by the rear printed sheet (2) as viewed in the direction of the stack formation.

4. Device according to one of claims 1 to 3, **characterised in that** the closed position of the gripper arrangement (4), as viewed in the direction of rotation (D) of the conveying rotor (3), is provided approximately in a plane formed by the connection of the pivot axis (23) of the suction device (18) and the axis of rotation (8) of the conveying rotor (3).

5. Device according to claim 4, **characterised in that** the connecting plane and/or the closed position of the gripper arrangement (4) or the transfer region is adjustable.

6. Device according to one of claims 1 to 6, **characterised in that** the transfer region is formed by the position of the printed sheet (2) lifted from the stack and positioned between the gripper arms (6, 7) of the open gripper arrangement (4) and the closed position of the gripper arrangement (4) along the circular path thereof.

7. Device according to one of claims 1 to 6, **characterised in that** the final position of the deflected printed sheet (2) is provided substantially in the region of the plane formed by the connection between the pivot axis (23) of the separating device (15) and the axis of rotation (8) of the conveying rotor (3).

8. Device according to one of claims 1 to 7, comprising a conveying rotor (3) with an at least partially drum-shaped circumference for supporting the printed sheets (2), **characterised in that** the first gripper arm (6) of the gripper arrangement (4) holding the printed sheet (2) on the drum-shaped support in the conveying region of the conveying rotor (3) is moved below the printed sheet (2) lifted from the stack towards the axis of rotation (8) of the conveying rotor in the subsequent open position of the gripping arrangement in which it projects beyond the drum-shaped support before reaching the transfer region and is displaced radially outwards into the closed position of the gripper arrangement (4) formed by the second gripper arm (7) in the subsequent transfer region.

9. Device according to one of claims 1 to 8, **characterised in that** the boundary plane of the stack formed by the rear printed sheet (2) as viewed in the direction of the stack formation extends substantially tangentially to the drum-shaped support of the conveying rotor (3).

## Revendications

1. Dispositif (1) pour charger une ligne de traitement en feuillets imprimés (2), en enveloppes ou en imprimés analogues, composé d'un rotor de transport (3) retirant un par un les feuillets imprimés (2) empilés dans un magasin de feuillets imprimés (11) voisin par le fond dudit magasin, qui présente sur une trajectoire approximativement circulaire, sur laquelle le feuillet imprimé (2) qui a préalablement été partiellement soulevé de la pile au moyen du dispositif de séparation (15) peut être placé avec le bord saisi, au moins un dispositif preneur (4) en plusieurs parties pouvant être commandé en position ouverte ou fermée qui prend en charge le feuillet imprimé (2) transmis par le dispositif de séparation (15), **caractérisé en ce que**, pour retirer un feuillet imprimé, le dispositif preneur (4) est commandé de telle sorte que, dans la zone de transfert, un feuillet imprimé (2) soulevé de la pile par le dispositif de séparation (15) est positionné, alors que le dispositif preneur (4) est ouvert, entre un premier bras preneur (6) et un second bras preneur (7) qui suit le précédent, si bien que les feuillets imprimés (2) saisis par les bras preneurs (6, 7) se trouvant dans une position extrême par rapport à l'axe de rotation (8) du rotor de transport (3) présentent, lorsqu'ils sont retirés du magasin de feuillets imprimés (11), un plan orienté approximativement parallèlement au fond du magasin.

2. Dispositif selon la revendication 1, comprenant un dispositif de séparation (15) qui présente au moins un dispositif d'aspiration (18) pouvant pivoter autour d'un axe (23) parallèle à l'axe de rotation (8) du rotor de transport (3) et pouvant être raccordé à une source de vide.

3. Dispositif selon la revendication 2, **caractérisé en ce que** l'axe de pivotement (23) du dispositif d'aspiration (18) est situé dans le plan formé par le feuillet imprimé (2) arrière vu dans le sens d'empilement.

4. Dispositif selon l'une des revendications 1 à 3, **caractérisé en ce que** la position fermée du dispositif preneur (4), vue dans le sens de rotation (D) du rotor de transport (3), est approximativement prévue dans un plan formé par la jonction entre l'axe de pivotement (23) du dispositif d'aspiration (18) et l'axe de rotation (8) du rotor de transport (3).

5. Dispositif selon la revendication 4, **caractérisé en ce que** le plan de jonction et/ou la position fermée du dispositif preneur (4) ou la zone de transfert peut être déplacé(e).

6. Dispositif selon l'une des revendications 1 à 5, **caractérisé en ce que** la zone de transfert est constituée par la position du feuillet imprimé (2) soulevé de la pile et placé entre les bras preneurs (6, 7) du dispositif preneur ouvert (4) et la position fermée du dispositif preneur (4) sur la trajectoire de ce dernier.

7. Dispositif selon l'une des revendications 1 à 6, **caractérisé en ce que** la position finale du feuillet imprimé (2) dévié est prévue approximativement dans la zone du plan formé par la jonction de l'axe de pivotement (23) du dispositif de séparation (15) et l'axe de rotation (8) du rotor de transport (3).

8. Dispositif selon l'une des revendications 1 à 7, comprenant un rotor de transport (3) réalisé au moins en partie en forme de tambour au niveau du pourtour pour créer un support pour les feuillets imprimés (2), **caractérisé en ce que**, lorsque le dispositif preneur est dans la position ouverte dans laquelle il dépasse du support en forme de tambour, le premier bras preneur (6) du dispositif preneur (4) maintenant le feuillet imprimé (2) dans la zone de transport du rotor de transport (3) sur le support en forme de tambour déplace, avant d'atteindre la zone de transfert, le feuillet imprimé (2) soulevé de la pile et saisi par le bas en direction de l'axe de rotation (8) du rotor de transport et est déplacé radialement vers l'extérieur dans la zone de transfert qui suit, dans une position dans laquelle il forme avec le second bras preneur (7) le dispositif preneur (4) en position fermée.

9. Dispositif selon l'une des revendications 1 à 8, **caractérisé en ce que** le plan limitant l'empilement qui est formé par le feuillet imprimé arrière (2) par rapport au sens d'empilement s'étend de façon approximativement tangentielle par rapport au support en forme de tambour du rotor de transport (3).
